# EUROPÄISCHE PATENTSCHRIFT

(11) **EP 0 935 937 B1**
(45) Veröffentlichungstag und Bekanntmachung des Hinweises auf die Patenterteilung: **18.09.2002**
(21) Anmeldenummer: 98120952.1
(22) Anmeldetag: 05.11.1998
(51) Int. Cl.: A47C 20/04

(54) **Lattenrost mit verstellbarem Kopf- und Fussteil eines Sitz-/Liegmöbels**
Slatted bed base with adjustable head- and footpart of a furniture sitting or lying
Sommier à lattes avec partie de tête- et pied réglables d'une meuble d'assise ou de chouchage

(30) Priorität: 12.02.1998 DE 29802384 U
(43) Veröffentlichungstag der Anmeldung: 18.08.1999
(73) Patentinhaber: Recticel Internationale Bettsysteme GmbH, 59439 Holzwickede (DE)
(72) Erfinder: Lantzsch, Hans, 44328 Dortmund (DE)
(74) Vertreter: Patentanwälte Meinke, Dabringhaus und Partner

(56) Entgegenhaltungen:
- US-A- 4 104 749

## Beschreibung

Die Erfindung richtet sich auf einen Lattenrost mit verstellbarem Kopf- und Fußteil eines Sitz-/Liegemöbels, wobei Motoren zur Verstellung vorgesehen sind.

Sitz-Sitz/Liegemöbelstücke mit verstellbaren Elementen, insbesondere Lattenroste, werden zur alten- und/oder behindertengerechten Einrichtung von Wohnungen immer öfter mit Verstellmotoren ausgerüstet, um eine einfache, vor allen Dingen kraftsparende Verstellmöglichkeit zu schaffen. Dabei werden in der Regel Stellmotoren eingesetzt, die jedoch den Nachteil haben, daß sie relativ platzaufwendig sind und gerade bei leichteren, filigran wirkenden Möbelstücken oder beispielsweise Betten, die nicht mit breiten Seitenteilen abgedeckt sind, optisch unschön wirken.

Eine Antriebstechnologie für Lattenroste zeigen beispielsweise die deutschen Offenlegungsschriften DE 195 42 319 A1, DE 195 42 320 A1 und DE 195 42 321 A1, wobei auch dort die Antriebe als externe Elektromotoren ausgebildet sind, die auf eine Achse am Lattenrost einwirken.

Aufgabe der Erfindung ist es dem gegenüber eine Lösung bereitzustellen, mit der Lattenroste, motorisch verstellt werden können, ohne daß die Motoren ins Auge fallen.

Diese Aufgabe wird gemäß der Erfindung dadurch gelöst, daß am Rahmen des Lattenrostes in Schwenkwellen integrierte Achsmotoren vorgesehen sind.

Derartige, erfindungsgemäß in Schwenkwellen integrierte Achsmotoren treten nach außen hin überhaupt nicht optisch in Erscheinung, da sie in ohnehin benötigten Schwenkwellen des Lattenrostes integriert sind, die am Rahmen des Lattenrostes befestigt sind. Die Lösung ist gleichzeitig leichtgängig, geräuscharm und weitgehend wartungsfrei.

Vorteilhaft sind zwei Schwenkwellen mit Achsmotoren und mit zugeordneten Schwenkhebeln, die am Kopf- bzw. Fußteil angreifen, vorgesehen. Hiermit läßt sich insbesondere ein Bett mehrfach verstellen, indem das Kopf- und/oder- Fußteil unabhängig voneinander verstellt werden kann, und zwar jeweils dergestalt, daß das Kopf- und das Fußteil jeweils noch einmal in sich geteilt sein kann.

In vorteilhafter Ausgestaltung ist auch vorgesehen, daß der Achsmotor über ein Achsblech rotationsfest am Außenrahmen des Lattenrostes fixiert ist, wobei die Schwenkwelle über Gleitlager um den Motor drehbar angeordnet ist. Dies ergibt eine besonders stabile Anordnung der Gesamtvorrichtung. So kann beispielsweise das Achsblech mit einem Vierkanthaltebolzen ausgerüstet sein, in den der Motorflansch mit einem entsprechend ausgebildeten Vierkantloch eingreift. Wird die Motorenachse mit den darauf befindlichen Wicklungen in Bewegung gesetzt, wird das Motorengehäuse verdrehsicher und rotationsfest am Außenrahmen des Lattenrostes gehalten.

Die Erfindung sieht darüber hinaus auch vor, daß die Motorachse über ein selbsthemmendes Getriebe einen die Schwenkwelle beaufschlagenden Mitnehmer treibt. Das hat den Vorteil, daß die verstellbaren Elemente des Lattenrostes stets in ihrer jeweiligen Lage sicher fixiert werden, da das selbsthemmende Getriebe ein Zurückgleiten der verstellbaren Elemente in ihre Ausgangsposition verhindert. Nur wenn der Verstellmotor unter Spannung gesetzt wird, wird das selbsthemmende Getriebe entsperrt, die verstellbaren Elemente lassen sich sodann in eine andere Stellung bringen. Sobald die Stromversorgung unterbrochen oder abgeschaltet wird, wird das Getriebe von selbst gehemmt und der Lattenrost in der gewünschten Stellung fixiert.

Hierzu sieht die Erfindung in weiterer vorteilhafter Ausgestaltung auch vor, daß die Schwenkwelle als Vierkantrohr und der Mitnehmner als Vierkantrad ausgebildet ist. Dies ergibt einen besonders einfachen und kostengünstigen Aufbau der Verstellvorrichtung und ein schlupffreies Ineinandergreifen des Mitnehmers und der Schwenkwelle.

Die Erfindung ist nachstehend anhand der Zeichnung beispielsweise näher erläutert. Diese zeigt in
- Fig. 1: eine Seitenansicht eines verstellbaren Lattenrostes in der Ausgangslage,
- Fig. 2: eine Seitenansicht eines Lattenrostes gem. Fig. 1 in angehobener Stellung des Kopf- und Fußbereiches,
- Fig. 3: einen Längsschnitt durch einen am Rahmen eines Lattenrostes in einer Schwenkwelle integrierten Achsmotor mit einem selbsthemmenden Getriebe und einer Antriebswelle mit Vierkantrad.

Ein allgemein mit 1 bezeichneter Lattenrost weist einen Außenrahmen 2, einen Innenrahmen 3, Federelemente 4 und darin befestigte Federleisten 5 auf. An dem Außenrahmen 2 ist ein Achsblech 6 mit einem Vierkanthaltebolzen 7 befestigt. Das Achsblech 6 weist zusätzlich zwei Gleitlager 8 auf. Auf diesen Gleitlagern 8 befindet sich ein Vierkantrohr 9 als bewegliche Schwenkwelle. In dieser als Vierkantrohr 9 ausgebildeten Schwenkwelle ist ein Achsmotor 10 integriert, der ein Motorgehäuse 11 und eine Motorenachse 12 mit Wicklungen 13 umfaßt. Neben einem selbsthemmenden Getriebe 14 ist eine Antriebswelle 15 mit einem als Vierkantrad 16 ausgebildeten Mitnehmer 16 vorgesehen, das durch einen Anschlag 17 gesichert ist. Auf der anderen Seite des Achsmotors 10 befindet sich ein Motorflansch 18 mit einem Vierkantloch 19, in das der Vierkanthaltebolzen 7 auf dem Achsblech 6 eingreift. Die Motorenachse 12 und die Antriebswelle 15 sind auf Kugellagern 20 drehbar gelagert. Der Antriebsmotor 10 ist über Anschlußkabel 21 mit einem Trafo 22 und einer damit verbundenen, nicht näher dargestellten Steuerung verbunden. Den als Vierkantrohr 9 ausgebildeten Schwenkwellen sind Schwenkhebel 23 zugeordnet, die am Kopfteil 24 bzw. am Fußteil 25 des Lattenrostes 1 angreifen.

Die Wirkungsweise der vorgeschlagenen Einordnung ist dabei die folgende:

Fig. 1 zeigt einen Lattenrost in der Ausgangslage. Werden die Achsmotoren 11 über die Anschlußkabel 21 durch den Trafo 22 mit Spannung versorgt, erfolgt eine Rotation der Motorenachse 12 und der Antriebswelle 15 mit dem daran verdrehsicher als Mitnehmer angeordneten Vierkantrad 16. Dieses greift von innen in das Vierkantrohr 9, das als Schwenkwelle wirkt und über die daran starr befestigten Schwenkhebel 23 an das Kopfteil 24 und/oder das Fußteil 25 angreifen. Dabei werden das Kopfteil 23 und/oder das Fußteil 24 soweit wie gewünscht angehoben. Sobald die gewünschte Position erreicht ist, wird der Motor 11 abgestellt. Durch eine entsprechende Ausgestaltung der Steuerung ist es sowohl möglich, das Kopfteil 24 und das Fußteil 25 synchron zueinander anzuheben oder abzusenken als auch diese getrennt voneinander in ihrer Stellung zu verändern. Selbstverständlich sind auch andere Ausgestaltungen der Schwenkhebel, der Einlegerahmen, der Schwenkwellen und dgl. möglich. Wesentlich ist nur, daß der eigentliche Motor raum- und platzsparend in die Schwenkwelle als Achsmotor integriert ist, um möglichst wenig optisch störend in Erscheinung zu treten.

## Patentansprüche

1. Lattenrost (1) mit verstellbarem Kopf- und Fußteil eines Sitz-/Liegemöbels, wobei Motoren zur Verstellung vorgesehen sind,
**dadurch gekennzeichnet,**
**daß** am Rahmen (2) des Lattenrostes (1) in Schwenkwellen (9) integrierte Achsmotoren (10) vorgesehen sind.

2. Lattenrost nach Anspruch 1,
**dadurch gekennzeichnet,**
**daß** zwei Schwenkwellen (9) mit Achsmotoren (10) und mit zugeordneten Schwenkhebeln (23), die am Kopf- bzw. Fußteil (24,25) angreifen, vorgesehen sind.

3. Lattenrost nach Anspruch 1 oder 2,
**dadurch gekennzeichnet,**
**daß** der Achsmotor (10) über ein Achsblech (6) rotationsfest am Außenrahmen (2) des Lattenrostes (1) fixiert ist, wobei die Schwenkwelle (9) über Gleitlager (8) um den Achsmotor (10) drehbar angeordnet ist.

4. Lattenrost nach Anspruch 1 oder einem der folgenden,
**dadurch gekennzeichnet,**
**daß** die Antriebswelle (15) über ein selbsthemmendes Getriebe (14) einen die Schwenkwelle (9) beaufschlagenden Mitnehmer (16) treibt.

5. Lattenrost nach Anspruch 1 oder einem der folgenden,
**dadurch gekennzeichnet,**
**daß** die Schwenkwelle (9) als Vierkantrohr (9) und der Mitnehmer (16) als Vierkantrad (16) ausgebildet ist.

## Claims

1. Slatted base (1) with adjustable head and foot part of a chair / recliner, wherein motors are provided for adjustment, **characterised in that**
axis motors (10) that are integrated into pivot shafts (9) are provided on the frame (2) of the slatted base (1).

2. Slatted base in accordance with claim 1, **characterised in that** there are provided two pivot shafts (9) with axis motors (10) and with assigned pivot levers (23) which engage on the head or foot parts (24, 25).

3. Slatted base in accordance with claim 1 or 2, **characterised in that** the axis motor (10) is fixed in a rotation-proof manner, via an axle plate (6), on the outer frame (2) of the slatted base (1), wherein the pivot shaft (9) is arranged so as to be capable of being rotated around the axis motor (10), via sliding bearings (8).

4. Slatted base in accordance with claim 1 or one of the following, **characterised in that** via a self-locking gear (14), the drive shaft (15) drives a carrier (16) which acts on the pivot shaft (9).

5. Slatted base in accordance with claim 1 or one of the following, **characterised in that** the pivot shaft (9) is designed as a rectangular tube (9) and the carrier (16) is designed as a rectangular wheel (16).

## Revendications

1. Sommier à lattes (1) avec paritie de tête et partie de pied réglables dans un meuble d'assise et/ou de couchage, dans lequel des moteurs sont prévus pour le réglage, **caractérisé en ce qu'**il est prévu des moteurs-axe (10) sur le cadre (12) du sommier à lattes (1), intégrés dans les axes de pivotement (9).

2. Sommier à lattes selon la revendication 1, **caractérisé en ce qu'**il est prévu deux axes de pivotement (9) avec des moteurs-axe (10) et avec des leviers de pivotement (23) associés, qui attaquent la partie de tête et la partie de pied (24, 25).

3. Sommier à lattes selon l'une ou l'autre des revendications 1 et 2, **caractérisé en ce que** le moteur-axe (10) est fixé au moyen d'une tôle d'axe (6) solidairement en rotation sur le cadre extérieur (2) du sommier à lattes (1), l'axe de pivotement (9) étant agencé en rotation autour du moteur-axe (10) au moyen de paliers coulissants (8).

4. Sommier à lattes selon la revendication 1 ou selon l'une des suivantes, **caractérisé en ce que** l'axe d'entraînement (15) entraîne un élément d'entraînement (16) qui attaque l'axe de pivotement (9) au moyen d'une transmission à auto-freinage (14).

5. Sommier à lattes selon la revendication 1 ou selon l'une des suivantes, **caractérisé en ce que** l'axe de pivotement (9) est réalisé sous forme de tube carré (9), et **en ce que** l'élément d'entraînement (16) est réalisé sous forme de roue carrée (16).
